# EUROPÄISCHE PATENTANMELDUNG

(11) **EP 1 352 847 A1**
(43) Veröffentlichungstag der Anmeldung: **15.10.2003**
(21) Anmeldenummer: 03004579.3
(22) Anmeldetag: 28.02.2003
(51) Int. Cl.: B65D 75/22, B65D 21/02

(54) **Verpackungssystem für wenigstens ein elektrisches Installationsgerät**

(30) Priorität: 12.03.2002 DE 10210825
(71) Anmelder: ABB PATENT GmbH, 68526 Ladenburg (DE)
(72) Erfinder: Rack, Klaus, 69214 Eppelheim (DE); Rösch, Michael, 68723 Plankstadt (DE); Claudinon, René, 69207 Sandhausen (DE)
(74) Vertreter: Miller, Toivo

(57) **Zusammenfassung**

Es wird ein Verpackungssystem für wenigstens ein elektrisches Installationsgerät (11) beschrieben, das eine Klarsichtverpackungsanordnung aufweist, in der wenigstens ein Installationsgerät (11) aufgenommen ist. Die Klarsichtverpackungsanordnung besitzt einen Behälter (10), der zwei Seitenwände (14, 15) aufweist, die das Installationsgerät (11) zwischen sich nehmen. Die Seitenwand 14 besitzt von außen gesehen eine Vertiefung und die Seitenwand 15 von außen gesehen einen Vorsprung. Bei Nebeneinanderreihung mehrerer Behälter greift der Vorsprung (21) in die Vertiefung (20), so daß beide Behälter reib- oder formschlüssig und lösbar miteinander verbunden sind.

## Beschreibung

Die Erfindung betrifft ein Verpackungssystem für wenigstens ein elektrisches Installationsgerät, gemäß dem Oberbegriff des Anspruches 1.

Leitungsschutz- oder Fehlerstromschutzschalter werden häufig in Kartonagen, das heißt in Sammelverpackungen verpackt. Beim Kommisionieren, um einzelne Geräte nach Kundenwunsch zusammenzustellen, werden die Kartonagen geöffnet und die zusammengestellten einzelnen Geräte erneut verpackt. Die übrigen in der entsprechenden Kartonage befindliche Installationsgeräte werden teilweise unverpackt eingelagert.

Insbesondere dann, wenn die Installationsgeräte unverpackt gelagert werden, ist der notwendige Schutz vor Verschmutzung und Beschädigung nicht mehr gewährleistet. Darüber hinaus ist die oben angegebene Vorgehensweise - Öffnen der Kartonage, Zusammenstellen der einzelnen Geräte und Neuverpackung- zeit- und kostenintensiv. Auch ist die Identifikation der neuverpackten Geräte nicht mehr gegeben, da das Verpackungsetikett nur auf der ursprünglichen Kartonage aufgeklebt ist.

Aufgabe der Erfindung ist es, ein Verpackungssystem zu schaffen, bei dem das Zusammenstellen von Installationsgeräten für einzelne Kunden vereinfacht ist.

Diese Aufgabe wird erfindungsgemäß durch die Merkmale des Anspruches 1 gelöst.

Erfindungsgemäß umfaßt die Klarsichtverpackungsanordnung wenigstens einen Behälter aus klartransparentem, steifem und biegbarem Material, in den ein Installationsgerät eingesetzt ist. Der Behälter ist aus zwei Seitenwänden gebildet, die dem Installationsgerät angepaßte erste Vertiefungen aufweisen, so daß die Installationsgeräte zwischen den Seitenwandungen aufgenommen sind. An zwei nebeneinanderliegenden Kanten sind die Seitenwände biegbar miteinander verbunden, und im Bereich der diesen gegenüberliegenden Kanten liegen die Seitenwände direkt aufeinander und sind dort mittels eingeprägter zweiter Vorsprünge und zweiter Vertiefungen lösbar miteinander verbunden.

Besonders vorteilhaft sind die Seitenwände an den Kanten, die an der Befestigungsseite des Installationsgerätes liegen, biegbar miteinander verbunden und liegen im Bereich der Kanten, die der Frontseite zugehörig sind direkt aufeinander und sind dort mittels der zweiten Vorsprünge und der zweiten Vertiefungen lösbar miteinander verbunden.

Gemäß einer weiteren Ausgestaltung der Erfindung sind auf beiden Seitenwänden Mittel vorgesehen, mit denen wenigstens zwei Behälter miteinander verbindbar sind.

Der Vorteil der Erfindung besteht darin, daß mehrere Behälter nebeneinander anreihbar sind, so daß die Behälter mit den darin befindlichen Installationsgeräten individuell trenn- und aneinanderreihbar sind.

Ein zusätzlicher Verpackungsvorgang, bei dem einzelne Installationsgeräte entsprechend dem Kundenwunsch umverpackt werden müssen, ist nicht mehr erforderlich. Darüber hinaus bleibt das Installationsgerät von der Fertigung bis zur Anwendung in der Originalverpackung und ist somit jederzeit vor Verschmutzung und Beschädigung ge schützt. Dadurch daß das Material ein Klarsichtmaterial ist, ist jedes Produkt ohne zusätzliche Informationsträger, die auf den Behälter aufzukleben oder aufzubringen sind, identifizierbar, denn die am Produkt aufgebrachten spezifischen Daten, wie z. B. Leistungsdaten, Firmenlogo, Herstelldatum und so weiter sind glatt sichtbar.

Die Mittel zur Verbindung zweier Behälter können Klebeflächen sein. Gemäß einer weiteren Ausgestaltung der Erfindung können die Mittel zur Verbindung zweier Behälter als an oder in die Seitenwände eingebrachte geometrische Körper und/oder Ausnehmungen ausgebildet sein, die eine reibschlüssige und/oder formschlüssige Verbindung gewährleisten.

Gemäß einer besonders vorteilhaften Ausgestaltung der Erfindung kann auf der einen Seitenwand wenigstens ein dritter Vorsprung und an der anderen Seitenwand wenigstens eine an den dritten Vorsprung angepaßte dritte Vertiefung vorgesehen sein, die bei Aneinanderreihung zweier Behälter ineinander eingreifen und so eine lösbare Verbindung zwischen den Behältern ergeben. Hierzu ist selbstverständlich, daß die Abmessungen der Vorsprünge bzw. der Vertiefungen so aneinander angepaßt sind, daß eine reibschlüssige oder formschlüssige, lösbare Halterung zwischen den beiden Behältern entsteht.

Der Vorsprung und die Vertiefung können dabei eine profilierte Umfangskontur mit profiliertem Querschnitt, z. B. eine rechteckige Kontur mit rechteckigem oder schwalbenschwanzförmigem Querschnitt aufweisen. Es besteht aber auch die Möglichkeit, daß zwei oder mehr dritte Vorsprünge vorgesehen sind, denen zwei oder mehr dritte Vertiefungen entsprechen.

Weitere vorteilhafte Ausgestaltungen und Verbesserungen der Erfindung sind den weiteren Unteransprüchen zu entnehmen.

Anhand der Zeichnungen sollen die Erfindung sowie weitere vorteilhafte Ausgestaltungen und Verbesserungen der Erfindung näher erläutert und beschrieben werden.

Es zeigen:
- Fig. 1: eine Schnittansicht einer Verpackung bzw. eines Behälters gemäß der Schnittlinie l - I der Fig. 2,
- Fig. 2: eine Seitenansicht gemäß Pfeilrichtung II
- Fig. 3: eine weitere Ausführungsform einer erfindungsgemäßen Verpackung in der Ansicht entsprechend Fig. 2.
- Fig. 4: eine weitere Ausführungsform einer erfindungsgemäßen Verpackung in der Ansicht entsprechend Fig. 2
- Fig. 5: eine Aufsicht gemäß Pfeilrichtung V in Fig. 4
- Fig. 6: eine Aufsicht auf eine aufgeklappte Verpackung

Innerhalb eines Behälters 10 befindet sich ein elektrisches Installationsgerät 11, welches ein Leitungsschutzschalter sein kann; mit 12 ist die Befestigungsseite des Leitungsschutzschalters und mit 13 die Frontseite des Leitungsschutzschalters bezeichnet. Der Behälter 10 besitzt zwei Seitenwände 14 und 15, die jeweils erste Vertiefungen 16, 17 aufweisen, so daß nach Zusammenlegen der beiden Seitenwände 14, 15, wie in Fig. 1 dargestellt, zwischen den Seitenwänden durch die Vertiefungen 16 und 17 ein Aufnahmeraum 18 für das Installationsgerät, hier den Leitungsschutzschalter, gebildet ist. Die beiden Seitenwände 14 und 15 sind im Bereich der Befestigungsseite des Leitungsschutzschalters mittels eines angeformten Scharniergelenkes 19 miteinander verbunden.

Die Seitenwand 14 besitzt eine von außen nach innen eingeprägte zweite Vertiefung 20, wogegen die Seitenwand 15 eine von Innen nach Außen ausgeprägte zweite Vertiefung 21 aufweist, die beiden Vertiefungen sind, wie aus der Fig. 2 ersichtlich ist rechteckförmig in ihrer Kontur; in der Fig. 2 ist die Vertiefung 20 zu sehen. Wenn zwei Behälter 10 nebeneinander angeordnet werden, dann greift die Vertiefung - man könnte auch Vorsprung dazu sagen - 21 in die Vertiefung 20 und aufgrund der Abmessungen der äußeren Umfangskontur des Vorsprunges 21 und der inneren Umfangskontur der Vertiefung 20 kann ein zweiter Behälter an dem Behälter gemäß Fig. 1 angesetzt werden, wobei der Vorsprung des zweiten Behälters in die Vertiefung 20 des Behälters gemäß Fig. 1 eingreift. Die Verbindung ist reibschlüssig und darüber hinaus sind die beiden Behälter gegen Verdrehung geschützt aufgrund der Profilform der Vertiefung 20 bzw. des Vorsprunges 21.

Nachzutragen ist noch, daß an der Seitenwand 14 eine nach Außen ragenden Vertiefung 22 angeformt ist, wogegen an der Seitenwand 15 ein in Richtung zur Seitenwand 14 vorspringender Vorsprung 23 angeformt ist. Dadurch, daß der Vorsprung 23 in die Vertiefung 22 eingreift, sind die beiden Seitenwände 14 und 15 reibschlüssig miteinander verbunden.
Die Fig. 2 zeigt, daß zwei Vorsprünge bzw. Vertiefungen 22/23 vorgesehen sind, um eine symmetrische Zuhaltung und Zusammenhaltung der beiden Seitenwände 14, 15 zu erreichen. Selbstverständlich könnten auch mehr als 2, z.B. 3,4 oder 5 solche Vorsprünge bzw. Vertiefungen 22/23 vorgesehen werden.

Die Form dieser Vorsprünge bzw. Vertiefungen ist dabei in weiten Bereichen wählbar. So können es in der einfachsten Ausgestaltung zylinderförmige Noppen und Vertiefungen sein. Es könnten aber auch drei- vier- oder mehreckige Noppen und Vertiefungen sein. Ebenso ist für eine weitere Ausgestaltung denkbar, daß Noppen und Vertiefungen unterschiedliche Formen aufweisen, z.B. runde Noppen und viereckige Vertiefungen. In allen denkbaren unterschiedlichen Ausführungsformen ist allerdings unabdingbar, daß die Außenumfangskontur der Noppen und die Innenumfangskontur der Vertiefungen so aufeinander abgestimmt sind, daß eine reib- oder formschlüssige lösbare Verbindung zwischen den beiden Seitenwänden 14 und 15 zustandekommt.

Die Fig. 3 zeigt als Variante für die Gestaltung eines gattungsgemäßen Verpackungssystems eine weitere Ausführungsform für einen Behälter, der für die Verbindung von wenigstens zwei nebeneinander gereihten Behältern geeignet ist. Anstatt einer rechtekkigen dritten Vertiefung 21 bzw. eines rechteckigen dritten Vorsprunges 20 sind zylinderförmige dritte Vertiefungen und dritte Vorsprünge vorgesehen, die in der Fig. 3 die Bezugsziffer 30, 31 und 32 aufweisen. Die dritten Vorsprünge und dritten Vertiefungen 30/30a und 31/31a sind im Bereich der Zugangsöffnungen zu Anschlußklemmen des Leitungsschutzschalters, wogegen die dritten Vorsprünge und dritten Vertiefungen 32/32a im Bereich der Ausnehmung 33 an der Befestigungsseite des Leitungsschutzschalter liegen. Dabei greifen die dritten Vorsprünge 30 und 31 teilweise in die seitlichen Ausnehmungen (38) an der Front bzw. Zugangsseite des Leitungsschutzschalters 11 ein, der dritte Vorsprung 32 greift teilweise in die Ausnehmung 33 an der Befestigungsseite des Leitungsschutzschalters ein. Die Fixierung der beiden Seitenwände miteinander erfolgt in gleicher Weise wie in der Ausführung gemäß Fig. 1.

Wenn ein zweiter Behälter an den Behälter gemäß Fig. 3 angesetzt werden soll, dann greifen die Vorsprünge des einen Behälters in die entsprechenden Vertiefungen an der Seitenwand des anderen Behälters ein; aufgrund der Abmessungen, Innendurchmesser der Vertiefung und Außendurchmesser des Vorsprungs besteht zwischen den beiden Behältern eine reibschlüssige Verbindung.

In beiden Fällen können die beiden Behälter- gegebenenfalls auch mehr Behälter- nebeneinander aufgereiht werden; aufgrund der Vorsprünge 21 bzw. 30a, 31a und 32a und der Vertiefung 20 bzw. 30, 31 und 32 bleiben die beiden Behälter nebeneinander miteinander verbunden.

Nachzutragen ist, daß die Vertiefungen und Vorsprünge 30, 31 und 32 in einem gleichschenkeligen Dreieck am Behälter 34 angeordnet sein können.

Die Fig. 4 zeigt eine weitere Ausführungsform für einen Behälter, der für die Verbindung von wenigstens zwei nebeneinander gereihten Behältern geeignet ist. Anstatt der zylinderförmigen dritten Vorsprünge 30, 31 und 32 bzw. zylinderförmigen dritte Vertiefungen 30a, 31a und 32a sind die dritten Vorsprünge 35, 36 und 37 bzw. die daran angepaßten dritten Vertiefungen 35a, 36a und 37a als schwalbenschwanzförmige Vorsprünge bzw. Ausnehmungen ausgeführt Die dritten Vorsprünge und dritten Vertiefungen 35/35a und 36/36a sind wieder im Bereich der Zugangsöffnungen zu Anschlußklemmen des Leitungsschutzschalters angebracht, wobei die dritten Vorsprünge 35 und 36 teilweise in die seitlichen Ausnehmungen (38) an der Front bzw. Zugangsseite des Leitungsschutzschalters 11 eingreifen. Der dritte Vorsprung und die dritte Vertiefung 37/37a liegen im Bereich der Ausnehmung 33 an der Befestigungsseite des Leitungsschutzschalters, und der dritte Vorsprung 37 greift dabei teilweise in die Ausnehmung 33 ein. Damit - wie unten beschrieben - beim Aufeinanderschieben von zwei Behältern die dritten Vorsprünge 35, 36 und 37 in die dritten Vertiefungen 35a, 36a und 37a hineingleiten können, müssen die dritten Vertiefungen 35, 36 und 37 so in den oberen bzw unteren Rand der ersten Vertiefungen 16 und 17 der Seitenwände 14 und 15 eingebracht werden, daß die untere Öffnung der dritten Vertiefung 37 und die oberen Öffnungen der dritten Vertiefungen 35 und 36 bündig in den oberen bzw. unteren Rand der ersten Vertiefungen 16 oder 17 der Seitenwände 14 und 15 einmünden.

Vorteilhafterweise ist die Vertiefung 37 so groß dimensioniert, daß sie ein seitliches Verrutschen des Leitungsschutzschalters in der Verpackung verhindert.

Fig. 5 verdeutlicht die schwalbenschwanzförmige Ausgestaltung des Querschnitts der Vorsprünge bzw. Vertiefungen 35/35a, 36/36a und 37/37a. Wird ein zweiter Behälter an den Behälter gemäß Fig.4 angesetzt, so kann dies durch paralleles, gleitendes Aufeinanderschieben der Seitenwand 14 des einen Behälters und der Seitenwand 15 des anderen Behälters dergestalt geschehen, daß die Vorsprünge 35a, 36a und 37a in die entsprechenden Vertiefungen 35, 36 und 37 der Gegenseite hineingleiten. Durch die aufeinander abgestimmten inneren Abmessungen der schwalbenschwanzförmigen Ausnehmungen mit den äußeren Abmessungen der Vorsprünge in Höhe, Breite, Tiefe und Winkeln wird so eine formschlüssige, lösbare Verbindung realisiert.

Eine weitere Möglichkeit für die Realisierung einer form- und/oder reibschlüssigen, lösbaren Verbindung von zwei nebeneinander befindlichen Behältern besteht hier darin, daß die beiden Behälter zunächst parallel gegenübergestellt und anschließend senkrecht gegeneinander gedrückt werden. Dabei werden die Vorsprünge 35a, 36a, 37a gegen die entsprechenden Vertiefungen 35, 36, 37 gedrückt, so daß die Vorsprünge 35a, 36a, 37 zunächst elastisch nachgeben, in die Vertiefungen 35, 36, 37 gleiten und dort elastisch wieder zurückschnappen, so daß sich letztlich eine form- und/oder reibschlüssige Verbindung einstellt.

Auch in diesem Fall können die beiden Behälter - gegebenenfalls auch mehrere Behälter - nebeneinander aufgereiht werden, wobei die Behälter aufgrund der Vorsprünge 35a, 36a und 37a sowie der Vertiefungen 35, 36 und 37 nebeneinander miteinander verbunden bleiben.

In einer weiteren - hier nicht figürlich dargestellten - Ausführungsform sind die Vorsprünge bzw. Vertiefungen so ausgebildet, daß die formschlüssige Verbindung dadurch zustandekommt, daß die beiden Seitenwände 14 des einen Behälters und 15 des zweiten Behälters zunächst aufeinandergesetzt und danach um einen bestimmten Winkel, der beispielsweise zwischen 45 und 180 Grad liegen kann, zueinander verdreht werden.

Fig. 6 zeigt eine Aufsicht auf eine aufgeklappte Verpackung. Die beiden Seitenwände 14 und 15 des Behälters sind durch das Scharniergelenk 19, welches an den Seitenwänden angeformt ist, verbunden. Die Randkontur der Seitenwand 14 weist an der oberen, dem Scharniergelenk 19 gegenüberliegenden Seite, zwei verschiedene Radien auf, einen kleinen Radius 40 und einen größeren Radius 42. Rechts neben dem Radius 40 weist die Randkontur der Seitenwand 14 eine etwa daumendicke, abgerundete Ausnehmung 41 auf. Auch die Randkontur der Seitenwand 15 weist an ihrer dem Scharniergelenk 19 gegenüberliegenden Seite zwei verschiedene Radien 45 und 43 sowie eine etwa daumendicke, abgerundete Ausnehmung 44 auf, jedoch auf der bezüglich einer Mittelachse 50 gegenüberliegenden Seite. Beim Zusammenklappen der Verpakkung entstehen so an der oberen, dem Scharniergelenk abgewandten Seite Grifflaschen 46, 47, 48, 49 (siehe Fig. 2, 3, 4), die ein leichtes Öffnen der Verpackung ermöglichen.

Bezeichnungen der Bezugsziffern
- 10: Behälter
- 11: elektrisches Installationsgerät
- 12: Befestigungsseite des Leitungsschutzschalters
- 13: Frontseite bzw. Zugangsseite des Leitungsschutzschalters
- 14: Seitenwand des Behälters 10
- 15: Seitenwand des Behälters 10
- 16: Erste Vertiefung in der Seitenwand 14
- 17: Erste Vertiefung in der Seitenwand 15
- 18: Aufnahmeraum für das Installationsgerät
- 19: Scharniergelenk, angeformt an Seitenwände
- 20: Dritte Vertiefung in der Seitenwand 14
- 21: Dritter Vorsprung in der Seitenwand 15
- 22: nach Außen ragende zweite Vertiefung an der Seitenwand 14
- 23: Vorsprung an der Seitenwand 15
- 30: Zylinderförmiger dritter Vorsprung an der Seitenwand 15
- 31: Zylinderförmiger dritter Vorsprung an der Seitenwand 15
- 32: Zylinderförmiger dritter Vorsprung an der Seitenwand 15
- 30a: Zylinderförmige dritte Vertiefung an der Seitenwand 14
- 31a: Zylinderförmige dritte Vertiefung an der Seitenwand 14
- 32a: Zylinderförmige dritte Vertiefung an der Seitenwand 14
- 33: Ausnehmung an der Befestigungsseite des Leitungsschutzschalters
- 34: Behälter
- 35: Schwalbenschwanzförmiger dritter Vorsprung an der Seitenwand 15
- 36: Schwalbenschwanzförmiger dritter Vorsprung an der Seitenwand 15
- 37: Schwalbenschwanzförmiger dritter Vorsprung an der Seitenwand 15
- 35a: Schwalbenschwanzförmige dritte Vertiefung an der Seitenwand 14
- 36a: Schwalbenschwanzförmige dritte Vertiefung an der Seitenwand 14
- 37a: Schwalbenschwanzförmige dritte Vertiefung an der Seitenwand 14
- 38: Seitliche Ausnehmung an der Front- bzw. Zugangsseite des Leitungsschutzschalters

## Patentansprüche

1. Verpackungssystem für wenigstens ein elektrisches Installationsgerät, insbesondere für einen Leitungsschutzschalter, Fehlerstromschutzschalter und dergleichen, mit einer Klarsichtverpackungsanordnung, in der das wenigstens eine Installationsgerät aufgenommen ist, **dadurch gekennzeichnet, daß** die Klarsichtverpackungsanordnung wenigstens einen Behälter (10, 34) aus klartransparentem steifem und biegbarem Material aufweist, in den ein Installationsgerät (11) eingesetzt ist, daß der Behälter (10) aus zwei Seitenwänden (14,15) gebildet ist, die dem Installationsgerät angepaßte erste jeweils nach außen vorspringende Vertiefungen (16, 17) aufweisen, an zwei Kanten biegbar miteinander verbunden sind und im Bereich der diesen gegenüberliegenden Kanten direkt aufeinander liegen und dort mittels eingeprägter Noppen und zweiten Vertiefungen (23, 22) lösbar miteinander verbunden sind.

2. Verpackungssystem nach Anspruch 1, **dadurch gekennzeichnet, daß** die Seitenwände (14, 15) an den Kanten, die an der Befestigungsseite (12) des Installationsgerätes (11) liegen, biegbar miteinander verbunden sind.

3. Verpackungssystem nach Anspruch 1, **dadurch gekennzeichnet, daß** auf beiden Seitenwänden Mittel vorgesehen sind, mit denen wenigstens zwei Behälter lösbar miteinander verbindbar sind.

4. Verpackungssystem nach Anspruch 3, **dadurch gekennzeichnet, daß** die Mittel als Klebeflächen ausgebildet sind.

5. Verpackungssystem nach Anspruch 3, **dadurch gekennzeichnet, daß** die Mittel als an oder in die Seitenwände (14, 15) eingebrachte geometrische Körper und/oder Ausnehmungen ausgebildet sind.

6. Verpackungssystem nach Anspruch 5, **dadurch gekennzeichnet, daß** an der einen Seitenwand (14) wenigstens ein nach außen ragender dritter Vorsprung (21; 30, 31, 32) und an der anderen Seitenwand wenigstens eine dritte, an den Vorsprung (21; 30, 31, 32) angepaßte Vertiefung (20; 30 a, 31 a, 32 a) vorgesehen sind, die bei Nebeneinanderreihung zweier Behälter ineinander greifen und so eine lösbare Verbindung zwischen beiden Behältern erzeugen.

7. Verpackungssystem nach Anspruch 6, **dadurch gekennzeichnet, daß** der dritte Vorsprung und die dritte Vertiefung eine profilierte Umfangskontur mit ebenfalls profiliertem Querschnitt, z. B. eine rechteckige Kontur mit rechteckigem oder schwalbenschwanzförmigem Querschnitt aufweisen.

8. Verpackungssystem nach Anspruch 6, **dadurch gekennzeichnet, daß** wenigstens zwei dritte Vorsprünge vorgesehen sind, denen zwei dritte Vertiefungen entsprechen.

9. Verpackungssystem nach Anspruch 6, **dadurch gekennzeichnet, daß** drei dritte Vorsprünge vorgesehen sind, denen drei dritte Vertiefungen entsprechen.

10. Verpackungssystem nach einem der vorigen Ansprüche, **dadurch gekennzeichnet, daß** die Außenumfangskontur des dritten Vorsprunges und die Innenumfangskontur der dritten Vertiefung so bemessen sind, daß der Vorsprung in der dritten Vertiefung reibschlüssig und/oder formschlüssig gehalten ist.

11. Verpackungssystem nach einem der vorigen Ansprüche, **dadurch gekennzeichnet, daß** der oder die dritten Vorsprünge und dritten Vertiefungen bei parallelem, gleitenden Aufeinanderschieben zweier Behälter entlang der Seitenwand (14) des einen Behälters und der Seitenwand (15) des anderen Behälters ineinander verrastbar sind.

12. Verpackungssystem nach einem der vorigen Ansprüche, **dadurch gekennzeichnet, daß** der oder die dritten Vorsprünge und dritten Vertiefungen bei gegenseitigem Verdrehen zweier Behälter entlang der Seitenwand (14) des einen Behälters und der Seitenwand (15) des anderen Behälters ineinander verrastbar sind
